# EUROPÄISCHE PATENTSCHRIFT

(11) **EP 0 965 398 B1**
(45) Veröffentlichungstag und Bekanntmachung des Hinweises auf die Patenterteilung: **23.01.2002**
(21) Anmeldenummer: 99110749.1
(22) Anmeldetag: 04.06.1999
(51) Int. Cl.: B21D 51/44, B21D 24/00, B21D 37/04, B23Q 39/00

(54) **Fertigungssystem zur Fertigung von Werkstücken, insbesondere von Verschlusskappen für Behälter**
System for manufacturing workpieces, in particular closure caps for containers
Système de fabrication de pièces, notamment de capsules de fermeture de récipients

(30) Priorität: 18.06.1998 DE 29810907 U
(43) Veröffentlichungstag der Anmeldung: 22.12.1999
(73) Patentinhaber: Kordyla, Hans, 30853 Langenhagen (DE)
(72) Erfinder: Kordyla, Hans, 30853 Langenhagen (DE)
(74) Vertreter: Leine, Sigurd, Dipl.-Ing.

(56) Entgegenhaltungen:
- US-A- 4 170 445
- US-A- 5 142 769
- US-A- 5 611 231
- US-A- 5 704 754

## Beschreibung

Die Erfindung betrifft ein Fertigungssystem der im Oberbegriff des Anspruchs 1 genannten Art.

Bekannte Fertigungssysteme der betreffenden Art zur Herstellung von Verschlußkappen für Behälter, z.B. Gläser für Lebensmittel, weisen in einer Reihe angeordnete unterschiedliche Werkzeugstationen auf, die über eine Transporteinrichtung in einer Reihe verbunden sind und die nacheinander Einzelschritte eines Fertigungsverfahrens zur Fertigung der Werkstücke ausführen. In einer Reihe findet sich z.B. zunächst ein Stanzwerkzeug, das einen Deckelrohling aus Blech ausstanzt und gleichzeitig tiefzieht. Nach Abschluß dieses Fertigungsschrittes transportiert die Transporteinrichtung den so geformten Rohling zu einer zweiten Werkzeugstation, in der vorgerollt wird. Danach gelangt der vorgerollte Rohling in eine nachfolgende Werkzeugstation, in der das Nachverformen erfolgt und dann in eine weitere Werkzeugstation, in der das Einbringen des Compounds erfolgt. Schließlich wird in einer letzten Werkzeugstation der Button hergestellt, eine Wölbung im zentralen Bereich des Deckels.

Ein Nachteil dieses bekannten Fertigungssystems besteht darin, daß alle Werkzeugstationen zusammen eine Einheit bilden und von einer gemeinsamen Antriebsvorrichtung angetrieben und einer gemeinsamen Steuervorrichtung gesteuert sind. Da jede Werkzeugstation einem Verschleiß unterliegt und außerdem Ausfälle in jeder Werkzeugstation vorkommen können, führt ein Fehler oder ein Ausfall in einer Werkzeugstation der in Reihe angeordneten Werkzeugstationen zum Stillstand aller Werkzeugstationen in der Reihe. Dadurch wird der Fertigungsvorgang dieser Reihe so lange unterbrochen, bis der Fehler behoben ist, wodurch sich Fertigungsverluste ergeben, die beträchtlich sein können.

Der Erfindung liegt die Aufgabe zugrunde, ein Fertigungssystem der betreffenden Art zu schaffen, bei dem Fertigungsausfälle durch Fehler oder Ausfälle einer Werkzeugstation einer Reihe verringert ist.

Die der Erfindung zugrundeliegende Aufgabe wird durch die im Anspruch 1 angegebene Merkmalskombination gelöst.

Der Grundgedanke der erfindungsgemäßen Lehre besteht darin, die Werkzeuge der Werkzeugstationen austauschbar und steckbar an einer gemeinsamen Basis anzuordnen. Somit ist es möglich, bei Ausfall eines Werkzeugs einer Werkzeugstation dieses während eines kurzen Stillsetzens des gesamten Fertigungssystems aus seiner Steckverbindung zu lösen und von der gemeinsamen Basis abzunehmen und durch ein neues, intaktes Werkzeug zu ersetzen. Nach wenigen Handgriffen kann also das gesamte Fertigungssystem weiterarbeiten, so daß praktisch keine Fertigungsausfälle stattfinden.

Gemäß einem weiterer Merkmal der Erfindung sind die einzelnen Werkzeugstationen jeweils autark ausgebildet, sie sind dazu mit eigenen Antriebs- und Steuermitteln versehen. Das bedeutet, daß bei einem Ausfall in einer Werkzeugstation alle ausfallträchtigen Teile einer Werkzeugstation unabhängig von anderen Werkzeugstationen ausgetauscht werden können.

Natürlich müssen die einzelnen Werkzeugstationen im Takt miteinander arbeiten. Aus diesem Grund weist gemäß einem weiteren Merkmal der Erfindung jedes Werkzeug Verbindungsmittel auf, die die Antriebs- und Steuermittel im eingesteckten Zustand der Werkzeuge mit einer allen Werkzeugen gemeinsamen Takteinrichtung verbinden.

Gemäß einer Weiterbildung der Erfindung ist die Basis als Arbeitsplatte ausgebildet. Diese hält die einzelnen Werkzeugstationen in der gewünschten räumlichen Zuordnung, in der die Werkstücke mit jedem Takt von einer Werkzeugstation zur nächsten weiterbefördert werden. Dabei ist es zweckmäßig, daß die Arbeitsplatte die Zuführeinrichtung zur Zuführung der Werkstücke zu den Werkzeugen aufweist. Auch ist es zweckmäßig, wenn die Arbeitsplatte Justier- und/oder Spannmittel für die Werkzeuge aufweist.

Anhand der Zeichnung soll die Erfindung an einem Ausführungsbeispiel näher erläutert werden.
- Fig. 1: zeigt ein Fertigungssystem in auseinandergezogener prinzipieller Darstellung von der Seite und
- Fig. 2: ist eine Ansicht der Fig. 1 in der Zeichnung von rechts.

Fig. 1 zeigt in vertikal auseinandergezogener Darstellung ein Fertigungssystem bestehend aus einer Basis 2, einer Arbeitsplatte 4 und einzelnen Werkzeugen 6, 8, 10 und 12. Die Werkzeuge sind mittels Stiften 14, 16, 18 und 20 in entsprechende, in der Zeichnung nicht dargestellte Aufnahmen in der Arbeitsplatte 4 einsteckbar. Die Arbeitsplatte 4 weist Stifte 22 auf, die in Aufnahmebohrungen 24 in der Basis 2 einsteckbar sind, so daß die Arbeitsplatte 4 lösbar mit der Basis 2 verbunden ist.

In der Basis 2 befinden sich Antriebsmittel 26, 28, 30 und 32 für jedes der Werkzeuge 8, 10 und 12. Außerdem sind, und zwar für jedes der Werkzeuge 6, 8, 10 und 12, Steuermittel 34, 36, 38 und 40 in der Basis 2 vorgesehen, an der sich eine Takteinrichtung 42 befindet, die für eine Synchronisation der Steuermittel 34, 36, 38 und 40 sorgt.

In Fig. 2 ist eine Ansicht von rechts in Fig. 1 gezeigt.

In Betrieb ist die Arbeitsplatte 4 auf die Basis 2 aufgesetzt, und alle Werkzeuge 6, 8, 10 und 12 sind in die zugehörigen Aufnahmen in der Arbeitsplatte 4 eingesteckt. Fällt eines der Werkzeuge 6, 8, 10 oder 12 aus, so kann das gesamte Fertigungssystem kurzzeitig stillgesetzt und dieses ausgefallene Werkzeug ersetzt werden, wonach sofort das Fertigungssystem wieder in Betrieb gehen kann, so daß insgesamt keine merkliche Fertigungsunterbrechung aufgetreten ist.

## Patentansprüche

1. Fertigungssystem zur Fertigung von Werkstücken, insbesondere von Verschlußkappen für Behälter,
- mit einer Reihe unterschiedlicher Werkzeugstationen,
- die über eine Transport- und/oder Führungseinrichtung in einer Reihe miteinander verbunden sind und die nacheinander Einzelschritte eines Fertigungsverfahrens zur Fertigung der Werkstücke ausführen,
**dadurch gekennzeichnet,**
- **daß** jede Werkzeugstation ein austauschbares Werkzeug (6, 8, 10, 12) mit eigenen Antriebs- (26, 28, 30, 32) und Steuermitteln (34, 36, 38, 40) aufweist,
- **daß** alle Werkzeuge (6, 8, 10, 12) steckbar von einer gemeinsamen Basis (2) gehalten sind und
- **daß** jedes Werkzeug (6, 8, 10, 12) Verbindungsmittel aufweist, die die Antriebs- (26, 28, 30, 32) und Steuermittel (34, 36, 38, 40) im eingesteckten Zustand der Werkzeuge (6, 8, 10, 12) mit einer allen Werkzeugen (6, 8, 10, 12) gemeinsamen Takteinrichtung (42) verbinden.

2. Fertigungssystem nach Anspruch 1, **dadurch gekennzeichnet, daß** die Basis (2) eine Arbeitsplatte ist.

3. Fertigungssystem nach Anspruch 2, **dadurch gekennzeichnet, daß** die Arbeitsplatte die Zuführeinrichtung zur Zuführung der Werkstücke zu den Werkzeugen (6, 8, 10, 12) aufweist.

4. Fertigungssystem nach Anspruch 2, **dadurch gekennzeichnet, daß** die Arbeitsplatte Justier- und/oder Spannmittel für die Werkzeuge (6, 8, 10, 12) aufweist.

## Claims

1. A system for manufacturing workpieces, in particular closure caps for containers,
- with a row of different tool stations,
- which are connected to one another in a row via a transport and/or guiding mechanism and which successively perform individual steps of a process for manufacturing the workpieces,
**characterised**
- **in that** each tool station comprises an exchangeable too (6, 8, 10, 12) with its own drive means (26, 28, 30, 32) and control means (34, 36, 38, 40),
- **in that** all tools (6, 8, 10, 12) are retained by plugging into a common base (2) and
- **in that** each tool (6, 8, 10, 12) comprises connection means which connect the drive means (26, 28, 30, 32) and control means (34, 36, 38, 40) in the inserted state of the tools (6, 8, 10, 12) to a timing device (42) common to all tools (6, 8, 10, 12).

2. A manufacturing system according to Claim 1, **characterised in that** the base (2) is a work plate.

3. A manufacturing system according to Claim 2, **characterised in that** the work plate comprises the feed mechanism for supplying the workpieces to the tools (6, 8, 10, 12).

4. A manufacturing system according to Claim 2, **characterised in that** the work plate comprises adjustment and/or clamping means for the tools (6, 8, 10, 12).

## Revendications

1. Système de fabrication pour la fabrication de pièces, en particulier de capsules de fermeture de récipients
- avec une rangée de stations d'outils différentes,
- qui sont reliées entre elles en une rangée par un dispositif de transport et/ou de guidage et qui exécutent les étapes individuelles successives d'un processus de fabrication pour la fabrication des pièces,
**caractérisé en ce**
- **que** chaque station d'outils présente un outil (6, 8, 10, 12) échangeable avec des moyens moteurs (26, 28, 30, 32) et de commande (34, 36, 38, 40) séparés,
- **que** tous les outils (6, 8, 10, 12) sont maintenus à enfichage par une base (2) commune et
- **que** chaque outil (6, 8, 10, 12) présente des moyens de liaison qui relient les moyens moteurs (26, 28, 30, 32) et de commande (34, 36, 38, 40), à l'état enfiché des outils (6, 8, 10, 12), à un dispositif de synchronisation (42) commun à tous les outils (6, 8, 10, 12).

2. Système de fabrication selon la revendication 1, **caractérisé en ce que** la base (2) est un plateau de travail.

3. Système de fabrication selon la revendication 2, **caractérisé en ce que** le plateau de travail présente le dispositif d'amenée pour amener les pièces aux outils (6, 8, 10, 12).

4. Système de fabrication selon la revendication 2, **caractérisé en ce que** le plateau de travail présente des moyens d'ajustage et/ou de serrage pour les outils (6, 8, 10, 12).
